# EUROPÄISCHE PATENTSCHRIFT

(11) **EP 1 915 749 B1**
(45) Veröffentlichungstag und Bekanntmachung des Hinweises auf die Patenterteilung: **15.04.2015**
(21) Anmeldenummer: 06776889.5
(22) Anmeldetag: 16.08.2006
(51) Int. Cl.: G09F 27/00

(54) **VERFAHREN UND VORRICHTUNG ZUR SICHERUNG VON GEGENSTÄNDEN**
METHOD AND DEVICE FOR PROTECTING ARTICLES
PROCEDE ET DISPOSITIF POUR SECURISER DES OBJETS

(30) Priorität: 17.08.2005 DE 102005038811
(43) Veröffentlichungstag der Anmeldung: 30.04.2008
(73) Patentinhaber: Checkpoint Systems International GmbH, 64632 Heppenheim (DE)
(72) Erfinder: Brenner, Rainer, 79331 Tenningen-Köndringen (DE)
(74) Vertreter: Raffay & Fleck
(86) Internationale Anmeldenummer: PCT/EP2006/008083
(87) Internationale Veröffentlichungsnummer: WO 2007/020071

(56) Entgegenhaltungen:
- EP-A1- 1 030 284
- EP-A1- 1 417 912
- WO-A1-99/45498
- WO-A1-03/100739
- BE-A6- 1 006 701
- CA-A1- 2 096 603
- DE-A1- 3 412 687
- DE-A1- 19 726 413
- US-A- 5 708 418
- US-B1- 6 879 961

## Beschreibung

Die Erfindung bezieht sich auf ein Verfahren zur Sicherung von Gegenständen, insbesondere von ausgestellten Waren, wobei ein Alarm bei Diebstahl des Gegenstandes ausgelöst wird. Außerdem bezieht sich die Erfindung auf eine Vorrichtung zur Durchführung des Verfahren, wobei zur Sicherung von Gegenständen, insbesondere von ausgestellten Waren gegen Diebstahl, ein mit einem an dem zu sichernden Gegenstand anbringbarer Sensor vorgesehen ist, der mit einem Kontroll- und Alarmgerät verbunden ist, zum Auslösen eines Alarms beim Ansprechen des Sensors.

Es ist bereits bekannt, frei präsentierte Gegenstände über einen Sensor, welcher über eine elektrische Leitung mit einem Kontroll- und Alarmgerät verbunden ist, gegen Diebstahl zu überwachen. Bei Manipulation an der Leitung oder der Sicherheits-Anlage oder bei Entfernen des Sensors wird akustischer und optischer Alarm am Kontroll- und Alarmgerät ausgelöst.

Weiterhin sind Systeme zu verkaufsunterstützenden Maßnahmen bekannt, beispielsweise durch endlos laufende, audiovisuelle Werbung. Nachteilig ist hierbei, dass damit keine zeitgenaue, produktspezifische, auf den Informationsbedarf gesteuerte Werbung möglich ist und dementsprechend hohe Streuverluste vorhanden sind.

In der DE 34 12 687 A1 ist ein Produktinformations- und Display-System offenbart. Dort ist ein Sensor vorgesehen, der bei Auslösung durch einen Kunden eine Informationswiedergabe zu einem ausgestellten Produkt triggert. Dort wird auch offenbart, dass das System über entsprechende Sensorik das Fehlen eines Produktes in einem Aufsteller erfassen kann, um so festzustellen, wenn ein Produkt nicht mehr verfügbar ist, oder auch einen Diebstahl zu erfassen.

Aufgabe der vorliegenden Erfindung ist es, ein Verfahren und eine Vorrichtung der eingangs erwähnten Art zu schaffen, womit eine gezielte, produktbezogene Werbung möglich ist, gleichzeitig aber auch eine sichere Überwachung des ausgestellten Gegenstandes und wobei insbesondere der apparative Aufwand und der Installationsaufwand vergleichsweise gering sind.

Zur Lösung dieser Aufgabe wird hinsichtlich des erfindungsgemäßen Verfahrens nach Anspruch 1 und der erfindungsgemßen Vorrichtung nach Anspruch 8 vorgeschlagen, dass außer einer Alarmierung bei Diebstahl des Gegenstandes eine Registrierung bei Annäherung einer Person an den Gegenstand oder bei Entnahme des Gegenstandes ohne Mitnahme erfolgt, dass mit der Registrierung wenigstens eine Aktion ausgelöst wird, die zumindest in einer Produktinformation über den ausgestellten Gegenstand besteht. Hinsichtlich der Vorrichtung wird vorgeschlagen, dass sie eine Einrichtung zur Registrierung bei Annäherung einer Person an den ausgestellten Gegenstand oder bei Entnahme des Gegenstandes ohne Mitnahme aufweist, dass dazu ein Sensor vorgesehen ist, der bei Annäherung einer Person oder bei Entnahme des Gegenstandes anspricht und mit dem Kontroll- und Alarmgerät in Steuerverbindung steht und dass mit dem Kontroll- und Alarmgerät ein Produktinformationsgerät zur Präsentation des ausgestellten Gegenstandes verbunden ist.

Ferner wird ein Sensor in Form eines speziellen Annäherungs-Sensors vewendet, der zur Abstandsmessung eingesetzt wird. Dieser Abstandssensor wird in der Nähe des zu sichernden, ausgestellten Gegenstands angeordnet und der Abstand zwischen diesem und einem zu sichernden Gegenstand (oder eines an diesem Gegenstand angebrachten Sensors) oder einer sich nähernden Person erfasst. Die Abstandsmessung wird dabei zumindest für eine Signalisierung - gegebenenfalls mit Aktivierung einer produktspezifischen Information - genutzt, wenn sich der zu sichernde Gegenstand innerhalb einer vorgegebenen Entnahmedistanz befindet, und für eine Diebstahlwarnung, wenn diese Entnahmedistanz überschritten wird, ausgewertet.

Wird das Produkt entnommen und liegt der Entnahmebereich beispielsweise innerhalb von 2m, kann ein Registrierungssignal ausgegeben, beispielsweise eine orange LED-Leuchte aktiviert werden, um dem Benutzer anzuzeigen, dass seine Aktion registriert ist. Würde er sich mit dem Produkt mehr als zum Beispiel zwei Meter von dem Abstandssensor entfernen, so wird dies als Diebstahl gewertet und Alarm ausgelöst. Bei Annäherung einer Person an den ausgestellten Gegenstand wird, gegebenenfalls zusammen mit der Vorwarnung die Produktinformation gestartet. Der Annäherungs-Sensor kann auch so ausgebildet sein, dass er auf Berührung des ausgestellten Gegenstands anspricht. Das Auslösen einer Aktion kann somit durch Annäherung, Entnahme oder Berührung des ausgestellten Gegenstands erfolgen.

Durch die Registrierung mit einem zusätzlichen Registrierungssensor bei Annäherung einer Person oder bei Entnahme des Gegenstandes, welcher mit dem für die Diebstahlsicherung bereits vorgesehenen Kontroll- und Alarmgerät verbunden ist, kann auf einfache Weise das Interesse eines Kaufinteressenten/Betrachters geweckt werden, indem ihm der Ausstellungsgegenstand zum Beispiel in Funktion präsentiert wird. Da wesentliche Komponenten der in der Regel schon vorhandenen Diebstahlsicherung mitverwendet werden können, ist eine einfach und kostengünstig Erweiterung mit der Zusatzfunktion der Produktinformation möglich.

Vorzugsweise wird dabei eine audiovisuelle Produktinformation über den ausgestellten Gegenstand vorgenommen, weil damit besonders intensiv, schnell und wirkungsvoll eine umfassende Information möglich ist. Die audiovisuelle Produktinformation kann vorzugsweise mittels eines Produktinformationsgerätes, das eine Videodatenbank mit einem insbesondere digitalen Abspielgerät und einen daran angeschlossenen Monitor zur visuellen sowie gegebenenfalls Lautsprecher und/oder Kopfhörer zur akustischen Wiedergabe aufweist, ausgegeben werden.

Meist befinden sich mehrere Gegenstände in einer freien Präsentation. Wenn als weitere Aktion eine Ereigniszählung und/oder eine Abspeicherung von Datum und/oder der Uhrzeit vorgenommen wird, können die Detektionen mit Datum und Uhrzeit gespeichert und somit später zu Statistik-Analysen herangezogen werden, um damit über die Attraktivität des ausgestellten Gegenstandes Informationen zu gewinnen. Das Kontroll- und Alarmgerät weist dazu einen Speicher zur Abspeicherung der Ereigniszählung und/oder von Datum und/oder Uhrzeit des Ereignisses auf.

Liegt keine aktuelle Ereignisdetektion vor, so wird keine produktbezogene Werbung gezeigt, sondern es kann während dieser Zwischenzeit eine allgemeine Werbung gezeigt werden. Dies können Hersteller-Werbungen des ausgestellten Gegenstandes oder Markt-Werbungen sein. Diese Werbezeiten, sowie die vorgenannten, gewonnen Statistik-Daten, können ausgewertet und/oder beispielsweise an die Hersteller weiterverkauft werden.

Gerade bei elektronischen Produkten der Informationstechnik und der Unterhaltungselektronik befinden sich meist sehr viele Gegenstände in einer freien Präsentation. Bei einem Diebstahlalarm ist es deshalb schwierig, schnell den genauen Diebstahlsort erkennen zu können.

Es kann deshalb zweckmäßig sein, wenn im Alarmfall bei Diebstahl ein akustischer Alarm sowie jeweils bei dem zu sichernden Gegenstand ein zumindest visueller Alarm über die für die audiovisuelle Produktinformation vorgesehene Einrichtung erfolgt.

In einem Alarmfall kann somit auf dem Monitor, der dem gestohlenen Gegenstand zugeordnet ist, eine auf das Produkt bezogene Alarmmeldung ausgegeben werden, so dass eine schnelle Lokalisierung des Alarmortes möglich ist.

Somit können mit gleicher Infrastruktur die frei präsentierten Gegenstände einerseits gegen Diebstahl überwacht werden, wobei eine schnelle, produktgenaue Alarmvisualisierung möglich ist und andererseits können die Gegenstände beworben werden, was eine erhebliche Kostenreduzierungen bei der Investition sowie bei der Gewinnung/Verkauf von Statistik-Daten bedeutet. Erwähnt sei noch, dass durch den Registriersensor auch weitere, verkaufsunterstützende Maßnahmen ausgelöst werden können, beispielsweise Maßnahmen welche auch die übrigen Sinnesorgane ansprechen, wie Gerüche, Wind und dergleichen.

Die erfindungsgemäße Vorrichtung und das zugehörige Verfahren sind insbesondere zur Sicherung von Verkaufsgegenständen einsetzbar, sind aber auch beispielsweise in Ausstellungsbereichen, Galerien verwendbar, um dem Betrachter Erläuterungen/Informationen zukommen zu lassen, andererseits aber auch, um die ausgestellten Gegenstände, zum Beispiel Bilder gegen Diebstahl zu sichern. Der Diebstahlsensor kann bevorzugt am Bilderrahmen oder dergleichen angebracht werden, während der Registriersensor bevorzugt ein Bewegungssensor ist, der die Anwesenheit eines Betrachters registriert und die Ausgabe von Informationen startet.

Nachstehend ist die Erfindung mit ihren wesentlichen Einzelheiten an zwei Ausführungsbeispielen näher beschrieben. Es zeigt etwas schematisiert:
- Fig.1: eine Anlage zur Diebstahlsicherung sowie zur automatischen Ausgabe von Produktinformation und
- Fig.2: eine Anlage ähnlich Fig.1, hier jedoch mit einem Abstandssensor . Das Ausführungsbeispiel von Fig. 2 entspricht der Erfindung. Das Ausführungsbeispiel von Fig. 1 ist als Beispiel zu betrachten.

Eine in Fig. 1 gezeigte Vorrichtung 1 dient gleichzeitig zur Diebstahlsicherung von ausgestellten Waren beziehungsweise Gegenständen 2 und zur Registrierung bei Annäherung einer Person an den Gegenstand 2 oder bei Entnahme des Gegenstandes ohne Mitnahme. Bei einer Registrierung wird wenigstens eine Aktion, nämlich eine Produktinformation über den ausgestellten Gegenstand ausgelöst. Die Gegenstände 2, zum Beispiel Handys, liegen in einem oder mehreren Präsentationsregalen 6 für den Interessenten frei zugänglich aus. Je nach Ausführung der Vorrichtung 1 können bis zu 250 Exponate überwacht und audiovisuell präsentiert werden.

Die Vorrichtung 1 weist einen Diebstahl-Sensor 3 auf, der an dem zu sichernden Gegenstand 2 angebracht und mit einem Kontroll- und Alarmgerät 4 über ein Kabel 5 verbunden ist. Beim Ansprechen des Sensors 3, wenn dieser vom Gegenstand 2 entfernt oder wenn das Kabel 5 durchtrennt/manipuliert wird, wird ein Diebstahlalarm ausgelöst. Bei Annäherung einer Person an den ausgestellten Gegenstand 2 oder bei Entnahme des Gegenstandes wird dies mittels einer Registriereinrichtung registriert und als Aktion eine audiovisuelle Produktinformation ausgelöst. Im gezeigten Ausführungsbeispiel weist die Registriereinrichtung einen Entnahme-Sensor 7 auf, der mit dem für die Diebstahlüberwachung vorgesehenen Kontroll- und Alarmgerät 4 über ein Kabel 8 in Steuerverbindung steht, so dass für beide Funktionen nur ein gemeinsames Kontroll- und Alarmgerät erforderlich ist. Das mit dem Diebstahl-Sensor 3 verbundene Kabel 5 ist auf einem Kabelaufroller 9 aufgerollt.

Der Entnahme-Sensor 7 ist zur Detektion des Ausziehens des aufgerollten Kabels 5 von dem Kabelaufroller 9 ausgebildet. Der Sensor 7 ist im gezeigten Ausführungsbeispiel als magnetischer Schalter ausgebildet, der einen am Kabelaufroller-Gehäuse 10 angebrachten Reedkontakt 11 sowie einen an dem ausziehbaren Kabel 5 befestigten Magneten 12 aufweist.

Der Reedkontakt ist vorzugsweise in Kunststoff vergossen und kann am oder im Kabelaufroller-Gehäuse 10 montiert sein. Der Magnet 12 hat neben der Aufgabe als Permanent-Magnet für das Schalten des Reedkontaktes, sobald der Magnet bei einem Herausziehen der Leitung die Ruheposition verlässt und das Magnetfeld am Reedkontakt abreißt, auch noch die Funktion eines Kabelstoppers für eine Zugentlastung des Kabels 5 und des daran angeschlossenen Sensors 3 in Ruheposition. Dabei bildet der an dem Kabel 5 befestigte Magnet 1 2 als Kabelstopper ein Anschlagelement, das in etwa aufgerolltem Zustand des Kabels 5 an einem hier durch das Gehäuse 10 gebildeten Gegenanschlag anliegt. Besonders vorteilhaft ist bei dieser Anordnung, dass der Sensor 7 (Eventsensor) einfach nachrüstbar, sehr preisgünstig und robust ist sowie wenig Platz beansprucht.

Mit dem Kontroll- und Alarmgerät 4 stehen zur Präsentation der ausgestellten Gegenstände 2 Produktinformationsgeräte 13 in Steuerverbindung. Das Produktinformationsgerät 13 beinhaltet einen Funktionsblock 14 mit einer Videodatenbank und einem digitalen Abspielgerät sowie einen Monitor 15. Strichliniert ist angedeutet, dass an das Kontroll- und Alarmgerät 4 mehrere, zum Beispiel zehn Produktinformationsgeräte 13 angeschlossen werden können.

Je nach dem, welcher Entnahme-Sensor 7 aktiviert wurde, wird aus der Videodatenbank die zugehörige Produktinformation aufgerufen und über den Monitor 15 abgespielt.

Ein Produktinformationsgerät 13 kann einzelnen oder mehreren, insbesondere einer Gruppe gleichartiger, ausgestellter Gegenstände 2 zugeordnet sein. Die Anzahl der jeweils einem Produktinformationsgerät 13 zugeordneten Gegenstände 2 ist unter anderem von deren Größe abhängig. Beispielsweise kann jeweils fünfundzwanzig Exponaten 2 ein Produktinformationsgerät 13 mit einer Videodatenbank und einem digitalen Abspielgerät sowie einem Monitor 15 zugeordnet sein.

Der modulare Aufbau der Vorrichtung 1 ermöglicht eine individuelle Gestaltung in Anpassung an die jeweils vorhandenen Gegebenheiten. So lässt sich eine vorhandene Vorrichtung zur Diebstahlsicherung durch ein oder mehrere Produktinformationsgeräte 13 und einen oder mehrere Entnahme-Sensoren 7 problemlos und mit relativ geringem Aufwand zu einer Anlage ausbauen, mit der dann auch gezielte Produktinformation ausgegeben werden können. Andererseits kann das Produktinformationsgerät 13 oder können mehrere davon mit einem oder mehreren Entnahme-Sensoren 7 auch für sich alleine eingesetzt werden.

Fig.2 zeigt in einem weiteren Ausführungsbeispiel eine Vorrichtung 1 a, bei der ein Annäherungs-Sensor als Abstandssensor 7a ausgebildet ist.

Der Abstandssensor 7a weist im Ausführungsbeispiel eine Antenne 17 oder dergleichen Erfassungselement auf, die mit einem vorzugsweise in das Kontroll- und Alarmgerät 4a integrierten Empfänger 16 verbunden ist. Die Antenne 17 ist rückseitig hinter dem zu sichernden Gegenstand 2 und/oder auch hinter dem Präsentationsregal 6 angeordnet. Der Abstandssensor 7a dient zur Erfassung des Abstands einer Person und/oder des zu sichernden Gegenstands 2 selbst und/oder eines am zu sichernden Gegenstand 2 angebrachten Sensors 3a von der Antenne 17 des Abstandssensors 7a.

Dabei kann in Verbindung mit dem Abstandssensor 7a das Kontroll- und Alarmgerät 4a für eine Signalisierung bei Annäherung, Berührung oder aber bei Entnahme des zu sichernden Gegenstands 2 innerhalb einer vorgebbaren Entnahmedistanz und für eine Diebstahlalarmierung bei Überschreiten dieser Entnahmedistanz ausgebildet und/oder einstellbar sein.

Im Ausführungsbeispiel ist am zu sichernden Gegenstand 2 ein Sensor 3a angebracht, der einen Sender und zumindest Digital/Analog-Eingänge insbesondere für Mikroschalter oder für eine Sicherheitsfolie zur Diebstahl-Überwachung sowie zur Batterieüberwachung einer Versorgungsbatterie hat.

Der Abstandssensor 7a reagiert auch auf Personenannäherung an die Antenne 17, wobei die Reichweite beispielsweise zwei Meter betragen kann. Es kann dadurch registriert werden, ob sich eine Person dieser Antenne 17, die einem ausgestellten Gegenstand 2 zugeordnet ist, nähert und auch auf welche Entfernung. Weiterhin registriert dieser Abstandssensor 7a über die Antenne 17, in welchem Abstand sich das mit dem Sensor 3a versehene Produkt 2 zur Antenne 17 befindet. Dadurch kann festgestellt werden, ob das Produkt aus dem Regal 6 entnommen wurde und wie weit es von seiner Ablagestelle entfernt wurde. Damit kann beispielsweise ein Registrierungssignal ausgegeben werden, um dem Benutzer mitzuteilen, dass seine Aktion registriert ist. Insbesondere wird beim Ansprechen des Annäherungs-Sensors beziehungsweise des Abstandssensor 7a eine produktspezifische Werbung und Information für den Kunden gestartet. Bei weiterer Entfernung des Gegenstands 2 von der Produkt-Ablagestelle kann ein Diebstahl-Alarm erfolgen. Gegebenenfalls können zusätzlich Treckingmaßnahmen vorgesehen sein, das heißt eine Verfolgung des entnommenen Gegenstands 2 innerhalb der Geschäftsräume mit entsprechender Signalisierung. Beim Trecking hat der Sensor 3a eine Funktion vergleichbar mit einem sonst am Produkt angebrachten Transponderchip (RFID).

Weiterhin kann der Abstandssensor 7a über die Antenne 17 registrieren, ob eine sich annähernde Person legitimiert ist, an der Anlage Arbeiten vorzunehmen. Solche Personen tragen einen elektronischen Schlüssel 18 bei sich, der entsprechende Kenndaten an die Antenne 17 und damit an den Empfänger 16 beziehungsweise die Kontrolleinheit 4a überträgt. Es findet somit eine drahtlose Legitimationsprüfung mit insbesondere kapazitiver Übertragung statt.

Es besteht auch die Möglichkeit, dass der Abstandssensor 7a mehrere Antennen 17 an einer Überwachungsstelle aufweist, die so angeordnet sind, dass unter anderem auch die Entnahmerichtung des zu sichernden Gegenstands 2 detektieren werden kann. Es können auch mehrere Antennen in bestimmten Abständen, zum Beispiel 5m innerhalb des Marktes oder dergleichen Räumlichkeit verteilt angeordnet sein, so dass eine räumliche Verfolgung des Produkts insbesondere für Treckingzwecke möglich ist. An das Kontroll- und Alarmgerät 4a können mehrere Abstandssensoren 7a angeschlossen sein, wobei auch an einen Empfänger 16 mehrere, jeweils einer Überwachungsstelle zugeordnete Antennen 17 angeschlossen sein können.

Erwähnt sei noch, dass für die Näherungs- und/oder Berührungssensorik auch die Leitfähigkeit der Haut und ein elektrostatisches Nahfeld ausgenützt werden können, wobei eine Übertragung von Informationen über die Haut und andererseits eine Erkennung der Veränderung eines elektrischen Feldes durch einen Menschen möglich ist.

Dabei kann beispielsweise ein in den elektronischen Schlüssel 18 (Fig. 2) integrierter Sender das elektrostatische Feld erzeugen und sein Signal auf die Haut einer Person einkoppeln, wobei dies auch ohne direkten Hautkontakt funktioniert. Durch Modulation von Daten auf die sich über die gesamte Hautoberfläche ausbreitende Signalspannung können Informationen übertragen werden, beispielsweise zur Identifikation. Praktisch kann dies folgendermaßen aufgebaut sein: Bei einer aktiven Datenübertragung über die Haut erzeugen kleine, körpernah getragene Sender ein elektrisches Feld, über das codierte Informationen direkt oder kapazitiv gekoppelt zu einem oder mehreren Empfängern übertragen werden können. Die übermittelte Information kann so einen Gegenstand oder eine Person identifizieren.

Der Empfang solcher Signale ist aber nur dann möglich, wenn mit Sendern ausgestatte Gegenstände sich in der Nähe zum Körper befinden. In der Folge können sofort Schaltvorgänge ausgelöst werden. Dieser Prozess kann aber auch umgekehrt werden. Wenn diese Gegenstände entfernt werden und damit die Übertragung abbricht, kann ebenfalls ein sofortiger Schaltvorgang erfolgen. Auch kann die Änderung eines elektrischen Feldes durch einen sich nähernden oder im elektrostatischen Feld befindlichen Menschen erfasst und somit die Anwesenheit eines Körpers bei Annäherung passiv erkannt und dies zur Auslösung einer Aktion, zum Beispiel einer Produktinformation verwendet werden. Anders als bei der aktiven Übertragung von Signalen findet bei der passiven Detektion der Annäherung eines Körpers aber keine Identifikation statt.

Wenn am zu sichernden Gegenstand 2 zum Beispiel ein Sensor 3a mit einem Sender angebracht ist, kann ein Diebstahl des Gegenstands 2, der von dem Dieb eingesteckt wurde, erkannt werden, weil der am Gegenstand 2 angebrachte Sender sein Signal auf die Hautoberfläche des Menschen einkoppelt und damit ein elektrostatisches Feld erzeugt. Dieses kann über Empfänger, die an verschiedenen Stellen eines Marktes verteilt sein können, empfangen und ausgewertet werden, so dass eine Verfolgung des gestohlenen Gegenstands möglich ist.

Somit kann bei Ausstattung des Annäherungs-Sensors 7 und/oder des am zu sichernden Gegenstand 2 angebrachten Sensors 3 mit einem Sender ein elektrostatischen Feld erzeugt werden, das unterschiedlich ausgenutzt werden kann. Das elektrostatische Feld kann, wie vorbeschrieben, auf die Hautoberfläche eines Menschen eingekoppelt und zum Beispiel zur Übertragung von Daten genutzt werden. Andererseits kann auch eine Auswertung der Änderung des elektrostatischen Feldes bei Annäherung einer Person zur Auslösung einer Aktion dienen.

## Patentansprüche

1. Verfahren zur Sicherung von Gegenständen (2), insbesondere von ausgestellten Waren, wobei bei Diebstahl eines der Gegenstände (2) eine Diebstahlalarmierung ausgelöst wird, wobei außer einer Diebstahlalarmierung bei Diebstahl des Gegenstandes (2) eine Registrierung bei Annäherung einer Person an den Gegenstand (2) oder bei Entnahme des Gegenstandes (2) ohne Mitnahme erfolgt und wobei mit der Registrierung wenigstens eine Aktion ausgelöst wird, die zumindest in einer Präsentation einer Produktinformation über den Gegenstand (2), dem sich eine Person genähert hat oder der ohne Mitnahme entnommen worden ist, besteht, **dadurch gekennzeichnet, dass** mittels eines als Abstandssensor (7a) ausgebildeten Annährungs-Sensors der Abstand einer Person oder eines am zu sichernden Gegenstand (2) angebrachten Sensors (3a) oder des zu sichernden Gegenstands (2) selbst von dem Abstandssensor (7a) erfasst wird, wobei in Verbindung mit dem Abstandssensor (7a) eine Vorwarnung in Form einer Signalisierung bei Entnahme des zu sichernden Gegenstands (2) innerhalb einer vorgegebenen Entnahmedistanz und eine Diebstahlalarmierung bei Überschreiten dieser Entnahmedistanz erfolgt.

2. Verfahren nach Anspruch 1, **dadurch gekennzeichnet, dass** als Aktion eine audiovisuelle Produktinformation über den ausgestellten Gegenstand (2) vorgenommen wird.

3. Verfahren nach Anspruch 1 oder 2, **dadurch gekennzeichnet, dass** als weitere Aktion eine Ereigniszählung und/oder eine Abspeicherung von Datum und/oder der Uhrzeit vorgenommen wird.

4. Verfahren nach Anspruch 2 oder 3, **dadurch gekennzeichnet, dass** im Alarmfall bei Diebstahl als Diebstahlalarmierung ein akustischer Alarm sowie jeweils bei dem zu sichernden Gegenstand (2) ein zumindest visueller Alarm über die für die audiovisuelle Produktinformation vorgesehene Einrichtung erfolgt.

5. Verfahren nach einem der Ansprüche 1 bis 4, **dadurch gekennzeichnet, dass** eine Abstandsmessung zwischen dem in der Nähe des zu sichernden Gegenstands (2) angeordneten Abstandssensor (7a) und dem zu sichernden Gegenstand (2) oder einer sich nähernden Person vorgenommen und das Messergebnis zumindest für eine Aktivierung einer produktspezifischen Information und/oder die Vorwarnung und die Diebstahlalarmierung ausgewertet wird.

6. Verfahren nach einem der Ansprüche 1 bis 5 **dadurch gekennzeichnet, dass** eine drahtlose Legitimationsprüfung bei sich dem Gegenstand (2) nähernden Personen vorgenommen wird.

7. Verfahren nach einem der Ansprüche 1 bis 6 **dadurch gekennzeichnet, dass** im Fall eines Diebstahls des Gegenstandes (2) eine Erfassung und Verfolgung der jeweiligen Position des Gegenstandes (2) innerhalb vorbestimmbarer Räume vorgenommen wird.

8. Vorrichtung (1, 1a) zur Sicherung von Gegenständen (2), insbesondere von ausgestellten Waren gegen Diebstahl, mit einem Sensor (3), der mit einem Kontroll- und Alarmgerät (4) verbunden ist, zum Auslösen eines Alarms beim Ansprechen des Sensors (3), und mit einem Produktinformationsgerät (13), das mit dem Kontroll- und Alarmgerät (4) verbunden ist, wobei sie eine Einrichtung zur Registrierung bei Annäherung einer Person an einen der ausgestellten Gegenstände (2) oder bei Entnahme des Gegenstandes (2) ohne Mitnahme aufweist, wobei dazu ein an dem Gegenstand (2) angebrachter oder an den Gegenstand (2) angeschlossener Sensor (7,7a) vorgesehen ist, der bei Annäherung einer Person oder bei Entnahme des Gegenstandes (2) ohne Mitnahme anspricht und mit dem Kontroll- und Alarmgerät (4, 4a) in Steuerverbindung steht und über dieses das Produktinformationsgerät (13) zu einer Präsentation einer Produktinformation über den ausgestellten Gegenstand (2), dem sich eine Person genähert hat oder der ohne Mitnahme entnommen worden ist, veranlasst, **dadurch gekennzeichnet, dass** der Annäherungs-Sensor ein Abstandssensor (7a) ist, der zur Erfassung des Abstands einer Person oder eines am zu sichernden Gegenstand (2) angebrachten Sensors (3a) oder des zu sichernden Gegenstands (2) selbst von dem Abstandssensor (7a) ausgebildet ist, und dass in Verbindung mit dem Abstandssensor (7a) das Kontroll- und Alarmgerät (4a) für eine Signalisierung bei Entnahme des zu sichernden Gegenstands (2) innerhalb einer vorgebbaren Entnahmedistanz und für eine Diebstahlalarmierung bei Überschreiten dieser Entnahmedistanz ausgebildet und/oder einstellbar ist.

9. Vorrichtung nach Anspruch 8, **dadurch gekennzeichnet, dass** das Produktinformationsgerät (13) eine Videodatenbank mit einem insbesondere digitalen Abspielgerät und einen daran angeschlossenen Monitor (15) zur visuellen sowie gegebenenfalls Lautsprecher und/oder Kopfhörer zur akustischen Wiedergabe aufweist.

10. Vorrichtung nach Anspruch 8 oder 9, **dadurch gekennzeichnet, dass** das Produktinformationsgerät (13) mehreren, insbesondere einer Gruppe gleichartiger, ausgestellter Gegenstände (2) zugeordnet ist.

11. Vorrichtung nach einem der Ansprüche 8 bis 10, **dadurch gekennzeichnet, dass** das Kontroll- und Alarmgerät (4, 4a) einen Speicher zur Abspeicherung einer Ereigniszählung und/oder von Datum und/oder der Uhrzeit des Ereignisses aufweist.

12. Vorrichtung nach einem der Ansprüche 8 bis 11, **dadurch gekennzeichnet, dass** der Abstandssensor (7a) wenigstens eine Antenne (17) oder dergleichen Erfassungselement aufweist, die mit einem vorzugsweise in das Kontroll- und Alarmgerät (4a) integrierten Empfänger (16) verbunden ist.

13. Vorrichtung nach einem der Ansprüche 8 bis 12, **dadurch gekennzeichnet, dass** der Abstandssensor (7a) rückseitig hinter dem zu sichernden Gegenstand (2) angeordnet ist.

14. Vorrichtung nach einem der Ansprüche 8 bis 13, **dadurch gekennzeichnet, dass** ein am zu sichernden Gegenstand (2) angebrachter Sensor (3a) zumindest einen Sender und gegebenenfalls Digital-/Analog-Eingänge, insbesondere für Signale von Mikroschaltern oder für durch eine Sicherheitsfolie zur Diebstahl-Überwachung ausgelöste Signale sowie zur Batterieüberwachung einer Versorgungsbatterie, hat.

15. Vorrichtung nach einem der Ansprüche 8 bis 14, **dadurch gekennzeichnet, dass** der Abstandssensor (7a) zum Empfang von Legitimationsdaten eines elektronischen Schlüssels (18) von Bedienpersonal ausgebildet ist.

16. Vorrichtung nach einem der Ansprüche 8 bis 15, **dadurch gekennzeichnet, dass** der Annäherungs-Sensor (7) und/oder der am zu sichernden Gegenstand (2) angebrachte Sensor (3) einen Sender aufweist, entweder zur Erzeugung eines elektrostatischen Feldes und gegebenenfalls Einkopplung des elektrostatischen Feldes auf die Hautoberfläche eines Menschen oder zur Auswertung der Änderung des elektrostatischen Feldes bei Annäherung einer Person.

## Claims

1. A method for protecting articles (2), in particular displayed goods, whereas an anti-theft alarm is triggered in case of theft of an article (2), whereas apart from when an anti-theft alarm is triggered in case of theft of the article (2), a person approaching the article (2) or removing the article (2) inadvertently, is recorded and when said recording takes place, at least one action is triggered, which consists at least in displaying production information about the article (2) to which a person has come close or which is removed inadvertently **characterised in that** the distance of a person and/or a sensor (3a) mounted on the article to be protected (2) and/or of the article to be protected (2) with respect to the distance sensor (7a) properly speaking is detected, whereas in combination with the distance sensor (7a) the system sends a preliminary warning when the article to be protected (2) is removed within a predefinable lifting distance and an anti-theft alarm is triggered when said removing distance has been exceeded.

2. The method according to claim 1, **characterised in that** audio-visual production information on the displayed article (2) is performed as an action.

3. The method according to claim 1 or 2, **characterised in that** another action consists in counting the events and/or memorising the date and/or the time.

4. The method according to claim 2 or 3, **characterised in that** in case of alarm being triggered in the presence of a theft, there are an acoustic alarm as an anti-theft alarm as well as at least one visual alarm about the device provided for the audio-visual product information concerning the article to be protected (2).

5. The method according to any of the claims 1 to 4, **characterised in that** that the distance is measured between a distance sensor (7a) arranged in the vicinity of the protected article (2) and the article to be protected (2) or an approaching person and the result of the measurement is interpreted at least for an activation of information specific to a product and/or a preliminary warning or an anti-theft warning.

6. The method according to any of the claims 1 to 5, **characterised in that** a wireless legitimacy test is performed when a person comes close to the article (2).

7. The method according to any of the claims 1 to 6, **characterised in that** in case of theft of the article (2) the individual position of the article (2) is detected and tracked with predefinable spaces.

8. The device (1, 1 a) for protecting articles (2), in particular displayed goods against theft, having a sensor (3), which is connected to a control and alarm device (4), for triggering an alarm when the sensor (3) is addressed, and having a production information device (13), which is connected to the control and alarm device (4), whereas it includes a device for recording a person coming close to one of the articles (2) or an article (2) being removed inadvertently, whereas a sensor (7, 7a) is provided on the article (2) and connected to the article (2), that responds when a person comes close to an article or removes the article (2) and is in control connection with the control and alarm device (4, 4a) and on the basis of the foregoing authorises the production information device (13) to display production information about the displayed article (2) to which a person has come close or which has been removed inadvertently, **characterised in that** the proximity sensor is a distance sensor (7a), which is designed and/or adjustable to detect the distance of a person and/or a sensor (3a) mounted on the article to be protected (2) and/or of the article to be protected (2) with respect to the distance sensor (7a) properly speaking and that is designed and/or can be adjusted for signalling when the article to be protected (2) is removed within a predefinable removing distance and for triggering an anti-theft alarm when said removing distance has been exceeded.

9. The device according to claim 8, **characterised in that** the production information device (13) contains a video data bank with a particularly digital recorder and a monitor (15) connected thereto to provide a visual as well as an acoustic playback by loudspeakers and/or headphones.

10. The device according to claim 8 or 9, **characterised in that** the production information device (13) is associated with several, in particular a group of similar displayed articles (2).

11. The device according to one of the claims 8 to 10, **characterised in that** the control and alarm device (4, 4a) has a storage device for storing an event count and/or the date and/or the time of the event.

12. The device according to one of the claims 8 to 11, **characterised in that** the distance sensor (7a) includes at least one antenna (17) or similar detection element, an antenna which is connected to a receiver (16) integrated preferably in the control and alarm device (4a).

13. The device according to one of the claims 8 to 12, **characterised in that** the distance sensor (7a) is arranged on the back behind the article to be protected (2).

14. The device according to one of the claims 8 to 13, **characterised in that** a sensor (3a) mounted on the article to be protected (2) has at least one emitter and if necessary digital/analogue inputs in particular for signals from micro switches or for signals triggered by a security foil for anti-theft monitoring as well as for battery monitoring of a power supply battery.

15. The device according to one of the claims 8 to 14, **characterised in that** the distance sensor (7a) is designed for receiving legitimacy data of an electronic key (18) from the operating staff.

16. The device according to one of the claims 8 to 15, **characterised in that** the proximity sensor (7) and/or the sensor (3) mounted on the article to be protected (2) includes an emitter, either for generating an electrostatic field and under certain circumstances coupling of the electrostatic field to the skin surface of a person or for interpreting the modification of the electrostatic field when a person approaches.

## Revendications

1. Procédé de protection d'objets (2), en particulier de marchandises exposées, où une alarme antivol est déclenchée en cas de vol de l'un des objets (2), où, en plus du déclenchement d'une alarme antivol en cas de vol de l'objet (2), toute personne s'approchant de l'objet (2) ou retirant l'objet (2) par inadvertance, est enregistrée et où l'enregistrement s'accompagne au moins d'une action, action consistant à présenter des informations de produit concernant l'objet (2) duquel s'approche une personne ou bien l'objet qui a été retiré de l'étalage par inadvertance, **caractérisé en ce qu'**un capteur de proximité conçu comme capteur de distance (7a) permet de détecter la distance d'une personne ou bien la distance du capteur (3a) posé sur l'objet (2) à protéger ou bien de l'objet (2) à protéger proprement dit, détection effectuée par le capteur de distance (7a), où en conjonction avec le capteur de distance (7a) le système déclenche un avertissement préliminaire sous forme de signalisation lorsque l'on retire l'objet (2) à protéger, dans une fourchette d'éloignement prédéfinie et il déclenche également une alarme antivol en cas de dépassement de cette distance d'éloignement.

2. Procédé selon la revendication 1, **caractérisé en ce que** l'action déclenchée consiste en informations de produit audiovisuelles concernant l'objet exposé (2).

3. Procédé selon la revendication 1 ou la revendication 2, **caractérisé en ce qu'**une autre action englobe un comptage d'événements et/ou la mémorisation de la date et/ou de l'heure.

4. Procédé selon la revendication 2 ou la revendication 3, **caractérisé en ce qu'**en cas d'alarme déclenchée par un vol, une alarme acoustique de même qu'au moins une alarme visuelle sont affichées en guise d'alarme antivol par le biais du dispositif prévu pour les informations de produits audiovisuelles concernant l'objet à protéger (2).

5. Procédé selon l'une quelconque des revendications 1 à 4, **caractérisé en ce que** l'on mesure la distance entre l'objet (2) à protéger et le capteur de distance (7a) installé à proximité de l'objet (2) à protéger ou bien entre celui-ci et la personne s'approchant de l'objet et que l'on interprète le résultat de la mesure au moins pour activer des informations spécifiques aux produits et/ou l'avertissement préliminaire et l'alarme antivol.

6. Procédé selon l'une des revendications 1 à 5, **caractérisé en ce qu'**un contrôle de légitimité sans fil s'effectue au niveau des personnes s'approchant de l'objet (2).

7. Procédé selon l'une des revendications 1 à 6, **caractérisé en ce qu'**en cas de vol de l'objet (2) la position respective de l'objet (2) à l'intérieur d'espaces prédéfinis est détectée et suivie.

8. Dispositif (1/1 a) de protection d'objets (2), en particulier de marchandises exposées contre le vol, disposant d'un capteur connecté à un appareil de contrôle et d'alarme (4), pour déclencher une alarme en cas de sollicitation du capteur (3), et d'un appareil (13) d'informations sur les produits, qui est connecté à un appareil de contrôle et d'alarme (4), dispositif présentant un système d'enregistrement d'approche d'une personne par rapport à l'un des objets exposés (2) ou bien si l'on retire l'objet (2) de l'étalage par inadvertance, où pour ce faire un capteur (7, 7a) est installé sur l'objet (2) ou connecté à l'objet (2), capteur réagissant à l'approche d'une personne ou bien si l'on retire l'objet (2) de l'étalage par inadvertance et est en liaison de commande avec l'appareil de contrôle et d'alarme (4, 4a) et présente des informations de produits concernant l'objet exposé (2) duquel s'approche une personne ou bien qui a été retiré de l'étalage par inadvertance, et ce par le biais de appareil d'informations de produits, **caractérisé en ce que** le capteur de proximité est un capteur de distance (7a), capteur conçu et/ou réglable pour détecter la distance d'une personne ou bien la distance du capteur (3a) posé sur l'objet (2) à protéger ou bien de l'objet (2) à protéger proprement dit, détection effectuée par le capteur de distance (7a), et en conjonction avec le capteur de distance (7a) l'appareil de contrôle et d'alarme (4a) déclenche une signalisation lorsque l'on retire l'objet (2) à protéger, dans une fourchette d'éloignement prédéfinie et il déclenche également une alarme antivol en cas de dépassement de cette distance d'éloignement.

9. Dispositif selon la revendication 8 **caractérisé en ce que** l'appareil d'informations de produits (13) comporte une banque de données vidéo avec un dispositif de lecture en particulier numérique et un écran (15) connecté à celui-ci pour une restitution visuelle de même qu'une restitution acoustique par le biais de haut-parleurs et/ou d'écouteurs.

10. Dispositif selon la revendication 8 ou la revendication 9, **caractérisé en ce que** l'appareil d'informations de produits (13) est associé à plusieurs, en particulier un groupe d'objets (2) similaires exposés.

11. Dispositif selon l'une des revendications 8 à 10, **caractérisé en ce que** l'appareil de contrôle et d'alarme (4, 4a) contient une mémoire pour stocker un comptage d'événements et/ou de la date et/ou de l'heure de l'événement.

12. Dispositif selon l'une des revendications 8 à 11, **caractérisé en ce que** le capteur de distance (7a) comporte au moins une antenne (17) ou un élément de détection similaire, antenne connectée de préférence à un émetteur (16) intégré à l'appareil de contrôle et d'alarme (4a).

13. Dispositif selon l'une des revendications 8 à 12, **caractérisé en ce que** le capteur de distance (7a) est agencé au dos de l'objet à protéger (2).

14. Dispositif selon l'une des revendications 8 à 13, **caractérisé en ce qu'**un capteur (3a) installé sur l'objet à protéger (2) contient au moins un émetteur et le cas échéant des entrées numériques / analogiques, en particulier pour des signaux provenant de microrupteurs ou bien des signaux déclenchés par un film de sécurité à des fins de surveillance antivol de même que de surveillance de la batterie d'alimentation.

15. Dispositif selon l'une des revendications 8 à 14, **caractérisé en ce que** le capteur de distance (7a) est conçu pour recevoir les données de légitimité d'une clé électronique (18) par le personnel d'exploitation.

16. Dispositif selon l'une des revendications 8 à 15, **caractérisé en ce que** le capteur de proximité (7) et/ou le capteur (3) installé sur l'objet à protéger (2) comporte un émetteur, soit pour générer un champ électrostatique et le cas échéant coupler le champ électrostatique à la surface de la peau d'une personne ou bien pour interpréter la modification du champ électrostatique à l'approche d'une personne.
